# FASCICULE DE BREVET EUROPEEN

(11) **EP 3 075 688 B1**
(45) Date de publication et mention de la délivrance du brevet: **01.01.2020**
(21) Numéro de dépôt: 16162483.8
(22) Date de dépôt: 25.03.2016
(51) Int. Cl.: B65H 3/08, B65H 9/10

(54) **DISPOSITIF DE DEPILAGE ET DE LOCALISATION EN 2D**
VORRICHTUNG ZUM ABBAU UND ZUR 2D-LOKALISIERUNG
2D EXTRACTION AND LOCATION DEVICE

(30) Priorité: 26.03.2015 FR 1552530
(43) Date de publication de la demande: 05.10.2016
(73) Titulaire: Technologies Re-Innovation Packing SAS, 21121 Daix (FR)
(72) Inventeur: SAISON, Philippe, 21121 DAIX (FR)
(74) Mandataire: Oudin, Stéphane

(56) Documents cités:
- EP-A1- 2 098 468
- WO-A1-2013/045808
- US-A1- 2009 087 296

## Description

### Domaine technique

La présente invention concerne le domaine général de la mise en forme de tout ou partie de boîtes d'emballage à partir d'une feuille prédécoupée que l'on appelle "découpe à plat". L'invention concerne plus particulièrement un dispositif de dépilage et de localisation en 2D de telles découpes qui extrait une par une les découpes d'une pile, située dans un magasin, et dépose la découpe extraite à un endroit prédéterminé.

### Technique antérieure

Dans le domaine des machines de mise en forme de découpes à plat, on connait déjà de nombreux dispositif de transfert permettant de prendre une découpe depuis une pile dans un magasin en forme générale de pile et de la déposer sur des rails de transfert par exemple.

Ainsi, la demande de brevet internationale WO 93/11928 décrit un dispositif de saisie de découpes à plat disposées dans une pile placée dans une trémie de manière à avoir la dernière découpe à plat en bas de la pile. Ladite dernière découpe à plat est alors saisie et sortie de la trémie par le dispositif de saisie qui tourne dans un sens. Ledit dispositif de saisie est en outre associé à un dispositif auxiliaire qui tourne dans le sens opposé au sien et vient en contact avec une paroi de la dernière découpe à plat afin de l'extraire du dispositif de saisie et de commencer la mise en volume de l'emballage associé.

On connaît également un dispositif de transfert pour poste d'extraction et de dépose d'une découpe d'élément d'emballage tel que celui décrit dans la demande de brevet internationale WO 2013/045808.

Ces différents dispositifs de saisie ou transfert sont complexes et onéreux car ils nécessitent souvent la mise œuvre d'un dispositif auxiliaire. En outre, lorsque la dernière découpe à plat quitte la pile ou le dispositif de saisie ou transfert, le positionnement de cette dernière n'est pas garanti et il est alors souvent nécessaire de repositionner ladite dernière découpe à plat avant toute mise en volume afin, par exemple, de réaliser les pliages suivant les lignes de pliage prévues.

### Exposé de l'invention

La présente invention a donc pour but de proposer un dispositif de dépilage d'une découpe à plat de conception simple, facile à mettre en œuvre et permettant d'avoir à sa sortie une découpe parfaitement positionnée dans l'espace et apte à être évacuée en l'état vers une machine à emballer sans devoir être repositionnée.

A cet égard, la présente invention a pour objet un dispositif de dépilage et de localisation en 2D de découpes à plat de forme globalement rectangulaire destinées à être mis en forme par une machine à emballer, ledit dispositif comportant :
- un magasin comprenant au moins un plan de pose sensiblement horizontal apte à recevoir l'un des bords des découpes et une butée arrière basse et une butée arrière haute définissant un plan M sur lequel repose chaque découpe venant en appui sur lesdites butées arrières basse et haute,
- une zone de dépose comprenant un plan P sensiblement horizontal sur lequel chaque découpe doit se trouver juste avant son évacuation de ladite zone de dépose et
- un organe de préhension mobile comportant au moins un bras télescopique ou rotatif de type porte-ventouse muni d'une pluralité de ventouses à l'une de ses extrémités et apte à transférer la découpe située dans le plan M dudit magasin, au moins jusqu'au droit de ladite zone de dépose,
ledit dispositif étant remarquable en ce qu'il comporte des moyens de positionnement agencés pour positionner chaque découpe, lorsqu'elle est libérée des ventouses puis déplacée entre une position au droit de la zone de dépose et une position sur le plan P de cette dernière, selon deux directions perpendiculaires contenues dans ledit plan P et correspondant à la largeur et à la longueur de ladite découpe.

On comprend bien qu'avec une telle configuration, à la sortie du dispositif 1 de dépilage et de localisation en 2D selon l'invention, les découpes sont extraites une à une du magasin et localisées dans l'espace à une position déterminée puisqu'au niveau de la zone de dépose, chaque découpe 2 est parfaitement positionnée dans le plan P de la zone de dépose et selon deux directions perpendiculaires. En outre, le dispositif selon l'invention est particulièrement intéressant car la localisation de la découpe s'effectue simultanément avec la fin du mouvement de la découpe de sorte que lorsqu'elle arrive sur le plan P, elle est correctement localisée dans l'espace.

Selon un mode de réalisation préféré, l'organe de préhension comporte un bras télescopique du type porte-ventouse muni d'une pluralité de ventouses à l'une de ses extrémités et monté pivotant autour d'un premier axe de rotation sensiblement parallèle au plan M du magasin et au plan P de la zone de dépose, des moyens de soutien mobiles des découpes disposés de part et d'autre dudit bras, et une manivelle montée pivotante à l'une de ses extrémités autour d'un deuxième axe de rotation sensiblement parallèle audit premier axe de rotation et entrainée en rotation par un organe d'entrainement, ladite manivelle étant solidaire de manière coulissante par son extrémité libre à l'extrémité libre dudit bras pour entrainer ce dernier en rotation autour du premier axe de rotation.

Selon ce mode de réalisation, la zone de dépose est telle que son plan P est situé à l'arrière et au-dessus du magasin.

Les moyens de positionnement sont alors de préférence solidaires de la zone de dépose et comportent au moins :
- une butée latérale fixe sur laquelle vient s'appuyer l'une des largeurs de chaque découpe sous la poussée d'un actionneur de cadrage latéral disposé en vis-à-vis de ladite butée latérale et agissant sur l'autre largeur de ladite découpe,
- une butée longitudinale fixe sur laquelle vient s'appuyer l'une des longueurs de chaque découpe sous la poussée d'un actionneur de cadrage longitudinal disposé en vis-à-vis de ladite butée longitudinale et agissant sur l'autre longueur de ladite découpe.

Selon une variante de réalisation, l'organe de préhension comporte un bras télescopique du type porte-ventouse muni d'une pluralité de ventouses à l'une de ses extrémités et monté pivotant autour d'un premier axe de rotation sensiblement parallèle au plan M du magasin et au plan P de la zone de dépose, et une manivelle montée pivotante à l'une de ses extrémités autour d'un deuxième axe de rotation sensiblement parallèle audit premier axe de rotation et entrainée en rotation par un organe d'entraînement, ladite manivelle étant solidaire de manière coulissante par son extrémité libre à l'extrémité libre du bras pour entrainer ce dernier en rotation autour du premier axe de rotation.

Selon une première variante de réalisation, la zone de dépose est telle que le plan P est situé à l'arrière et en-dessous du magasin.

Les moyens de positionnement sont alors avantageusement solidaires du bras et comportent au moins :
- deux butées latérales agencées pour être disposées en vis-à-vis de part et d'autre de la découpe saisie par l'organe de préhension selon la largeur de ladite découpe.
- deux butées longitudinales agencées pour être disposées en vis-à-vis de part et d'autre de la découpe saisie par l'organe de préhension selon la longueur de ladite découpe,
lesdites butées latérales et longitudinales étant montées pivotantes sur le bras et mises en mouvement respectivement par les actionneurs de cadrage latéral et de cadrage longitudinal entre une position écartée dans laquelle la découpe peut être dégagée et une position serrée dans laquelle, lorsque la découpe est dans le plan P, elle est localisée à l'endroit souhaité en vue de son évacuation de la zone de dépose.

De manière avantageuse, la butée arrière haute est décalée de ladite butée arrière basse vers l'arrière du magasin de sorte à avoir le plan M incliné vers l'arrière du magasin.

Selon une deuxième variante de réalisation, l'organe de préhension comporte un bras robotisé muni d'une pluralité de ventouses escamotables et le magasin est tel que son plan M est horizontal, l'arrière du magasin étant orienté vers le haut, ledit bras robotisé étant alors associé de préférence avec des moyens de positionnement identiques aux moyens de positionnement de la première variante précédemment décrite.

### Description sommaire des figures

D'autres avantages et caractéristiques ressortiront mieux de la description qui va suivre d'une variante d'exécution d'un dispositif de dépilage et de localisation en 2D de découpes en référence aux dessins annexés sur lesquels :
- les figures 1 à 5 sont des vues schématiques des différentes étapes d'un cycle du dispositif de dépilage et de localisation en 2D selon l'invention ;
- la figure 6 est une vue de dessus suivant la direction F de la figure 5 ;
- les figures 7 à 9 sont des vues schématiques des principales étapes d'un cycle d'une variante du dispositif de dépilage et de localisation en 2D ;
- la figure 10 est une vue de dessus suivant la direction G de la figure 9.

### Meilleure manière de réaliser l'invention technique

Sur les figures 1 à 6, on a représenté le dispositif 1 de dépilage et de localisation en 2D selon l'invention d'une découpe 2 à plat lors des différentes étapes d'un de ses cycles, chaque découpe 2 à plat étant un flanc en carton globalement rectangulaire et destinée à être mise en volume pour former un emballage, en pliant la découpe 2 suivant des lignes de pliage représentées en traits fins pointillés sur les figures 6 et 10.

On désigne ici par localisation en 2D une localisation suivant deux directions perpendiculaires.

Selon un premier mode de réalisation préféré, ledit dispositif 1 comporte au moins :
- un magasin 3 dans lequel des découpes 2 à plat reposent de préférence sur l'une de leurs longueurs et sont disposées les unes à la suite des autres de façon globalement verticale,
- une zone de dépose 4 d'une machine à emballer non représentée sur les figures, comprenant un plan P sensiblement horizontal sur lequel chaque découpe 2 doit se trouver juste avant son évacuation de ladite zone de dépose 4 et
- un organe de préhension 5 mobile configuré pour transférer la découpe 2 située dans ledit plan M à l'arrière dudit magasin 3, vers le plan P de ladite zone de dépose 4.

On désigne ici par "arrière" du magasin 3 l'extrémité par laquelle sort chaque découpe 2 dudit magasin 3 juste avant sa mise en volume et par "avant" du magasin 3 l'extrémité par laquelle on introduit chaque découpe 2 dans ledit magasin 3.

Le magasin 3 comporte un plan de pose 31 sensiblement horizontal et au moins une butée arrière basse 32 et une butée arrière haute 33 définissant un plan M sur lequel repose chaque découpe venant en appui sur lesdites butées arrières basse 32 et haute 33. De manière avantageuse, la butée arrière haute 33 est décalée de ladite butée arrière basse 32 vers l'arrière du magasin 3 de sorte à présenter les découpes 2 légèrement inclinées vers l'arrière du magasin 3, le plan M étant alors incliné vers l'arrière dudit magasin 3.

La zone de dépose 4 est telle que son plan P est située à l'arrière et au-dessus du magasin 3.

Le dispositif 1 de dépilage et de localisation en 2D comporte en outre des moyens de positionnement 6 associés et avantageusement solidaires de la zone de dépose 4. Lesdits moyens de positionnement 6 sont agencés pour positionner chaque dépose 2, lorsqu'elle arrive sur le plan P de la zone de découpe 4, selon deux directions perpendiculaires contenues dans ledit plan P et correspondant à la largeur et à la longueur de ladite découpe 2.

Lesdits moyens de positionnement 6 comportent avantageusement au moins :
- une butée latérale 61 fixe sur laquelle vient s'appuyer l'une des largeurs de chaque découpe 2, une fois transférée à la zone de dépose 4, sous la poussée d'un actionneur de cadrage latéral 62 disposé en vis-à-vis de ladite butée latérale 61 et agissant sur l'autre largeur de ladite découpe 2, les butée latérale fixe 61 et actionneur de cadrage latéral 62 étant avantageusement agencés pour être disposés au voisinage du milieu des largeurs de la découpe 2,
- une butée longitudinale 63 fixe sur laquelle vient s'appuyer l'une des longueurs de chaque découpe 2, une fois transférée à la zone de dépose 4, sous la poussée d'un actionneur de cadrage longitudinal 64 disposé en vis-à-vis de ladite butée longitudinale 63 et agissant sur l'autre longueur de ladite découpe 2.

Les moyens de positionnement 6 comportent de préférence deux ensembles butée longitudinale 63 - actionneur de cadrage longitudinal 64, chacun étant agencés pour être disposés à proximité des extrémités des longueurs de la découpe 2 (Cf. figure 6).

Les actionneurs de cadrage latéral 62 et de cadrage longitudinal 64 sont de préférence des vérins.

L'organe de préhension 5 comporte un bras 51 télescopique avantageusement du type porte-ventouse muni d'une pluralité de ventouses 52 à l'une de ses extrémités et monté pivotant autour d'un premier axe de rotation 53 sensiblement parallèle au plan M du magasin 3 et au plan P de la zone de dépose 4, des moyens de soutien 54 mobiles des découpes 2 disposés de part et d'autre dudit bras 51, et une manivelle 55 montée pivotante à l'une de ses extrémités autour d'un deuxième axe de rotation 56 sensiblement parallèle audit premier axe de rotation 53 et entrainée en rotation par un organe d'entraînement, par exemple du type moteur électrique, non représenté sur les figures.

On comprend bien que le bras 51 ne pourra également qu'être rotatif en étant monté pivotant autour d'un point à son extrémité libre et entrainé en rotation par un organe d'entraînement, par exemple du type moteur électrique, sans sortir du cadre de la présente invention.

La manivelle 55 est solidaire de manière coulissante par son extrémité libre à l'extrémité libre du bras 51 pour entrainer ce dernier en rotation autour du premier axe de rotation 53, lorsqu'elle pivote autour du deuxième axe de rotation 56 grâce à l'action dudit organe d'entraînement.

Avec cette configuration, le dispositif 1 de dépilage et de localisation en 2D selon l'invention fonctionne selon un cycle comportant les étapes suivantes.

Tout d'abord, en référence à la figure 1, l'organe de préhension 5 vient saisir, à l'aide des ventouses 52, la découpe 2 située du côté arrière du magasin 3 en contact avec les butées basse 32 et haute 33, puis extrait cette découpe 2 du magasin 3. Pour supprimer l'effet ventouse entre deux découpes 2 adjacentes, un mouvement de va-et-vient du bras 51 est parfois nécessaire.

Ensuite, la manivelle 55 pivote autour du deuxième axe de rotation 56 grâce à l'action dudit organe d'entraînement selon le sens R+ de manière à faire pivoter l'organe de préhension 5 afin de transférer la découpe 2 au droit de la zone de dépose 4 de la machine à emballer, conformément à la figure 2.

On désigne par "au droit de la zone de dépose 4" une position dans laquelle se trouve la découpe 2 lorsqu'elle est située dans un plan sensiblement parallèle au plan P de la zone de dépose 4 et distant de moins de 100 millimètres dudit plan P.

La manivelle 55 continue à pivoter pour faire monter le bras 51 et commencer à engager la découpe 2 entre les moyens de positionnement 6. Simultanément, on coupe le vide pour libérer la découpe 2 des ventouses 52 puis les moyens de soutien 54 poussent la découpe 2 pour l'amener jusqu'au plan P, conformément à la figure 3.

Pendant le mouvement de poussée des moyens de soutien 54 de l'organe de préhension 5, les actionneurs de cadrage latéral 62 et de cadrage longitudinal 64 poussent ensuite la découpe 2 pour qu'elle vienne en contact respectivement des butées latérale 61 et longitudinale 63. Ainsi, lorsque la découpe 2 arrive sur le plan P de la zone de dépose 4, elle est correctement localisée dans l'espace conformément à la figure 4.

En référence à la figure 5, la manivelle 55 pivote autour du deuxième axe de rotation 56 grâce à l'action dudit organe d'entrainement selon le sens R-, opposé à R+, pour ramener le bras 51 dans la position représentée sur la figure 1 afin de reprendre une découpe 2 et recommencer un nouveau cycle. Au préalable, les actionneurs de cadrage latéral 62 et de cadrage longitudinal 64 reviennent dans leur position initiale pour libérer la découpe 2 et permettre son transfert et les moyens de soutien 54 reviennent également à leur position initiale une fois la découpe 2 évacuée de la zone de dépose 4.

On comprend bien qu'en sortie du dispositif 1 de dépilage et de localisation en 2D selon l'invention, les découpes 2 sont extraites une à une du magasin 3 et localisées dans l'espace à une position déterminée et fixe. En effet, à la sortie dudit dispositif 1, chaque découpe 2 est parfaitement positionnée dans un plan P de la zone de dépose 4 selon deux directions perpendiculaires.

### Description d'autres modes de réalisation

Dans une première variante de réalisation représentée aux figures 7 à 10, le dispositif 100 de dépilage et de localisation en 2D comporte au moins :
- un magasin 300 identique au magasin 3 précédemment décrit et définissant un plan M avantageusement incliné vers l'arrière dudit magasin 300,
- une zone de dépose 400, semblable à la zone de dépose 4 précédemment décrite, comprenant un plan P sensiblement horizontal situé à l'arrière et en-dessous du magasin 300 et
- un organe de préhension 500 mobile configuré pour transférer la découpe 2 située dans le plan M à l'arrière dudit magasin 3, vers ladite zone de dépose 4, et
- des moyens de positionnent 600 sont agencés pour positionner chaque découpe 2, lorsqu'elle est sur le plan P de la zone de découpe 400, selon deux directions perpendiculaires contenues dans ledit plan P et correspondant à la largeur et à la longueur de ladite découpe 2.

De façon analogue à l'organe de préhension 5 précédemment décrit, ledit organe de préhension 500 comporte un bras 501 télescopique avantageusement du type porte-ventouse muni d'une pluralité de ventouses 502 à l'une de ses extrémités et monté pivotant autour d'un premier axe de rotation 503 sensiblement parallèle au plan M du magasin 300 et au plan P de la zone de dépose 400, et une manivelle 504 montée pivotante à l'une de ses extrémités autour d'un deuxième axe de rotation 505 sensiblement parallèle audit premier axe de rotation 503 et entrainée en rotation par un organe d'entraînement, par exemple du type moteur électrique, non représenté sur les figures.

Ici aussi, on comprend bien que le bras 501 ne pourra également qu'être rotatif en étant monté pivotant autour d'un point à son extrémité libre et entrainé en rotation par un organe d'entraînement, par exemple du type moteur électrique, sans sortir du cadre de la présente invention.

La manivelle 504 est également solidaire de manière coulissante par son extrémité libre à l'extrémité libre dudit bras 501 pour entrainer ce dernier en rotation autour du premier axe de rotation 503, lorsqu'elle pivote autour du deuxième axe de rotation 505 grâce à l'action dudit organe d'entraînement.

De même, de façon analogue aux moyens de positionnement 6 précédemment décrits, les moyens de positionnement 600 comportent un ensemble butée latérale 601 - actionneur de cadrage latéral 602 et un ou de préférence deux ensemble(s) butée longitudinale 603 - actionneur de cadrage longitudinal 604 (Cf. figure 10).

Toutefois, pour cette variante de réalisation, les moyens de positionnement 600 sont solidaires du bras 501 et comportent au moins :
- deux butées latérales 601 agencées pour être disposées en vis-à-vis de part et d'autre de la découpe 2 saisie par l'organe de préhension 500 selon la largeur de ladite découpe 2.
- deux butées longitudinales 603 agencées pour être disposées en vis-à-vis de part et d'autre de la découpe 2 saisie par l'organe de préhension 500 selon la longueur de ladite découpe 2 (Cf. figure 10).

Par ailleurs, les butées latérales 601 et longitudinales 603 sont montées pivotantes sur le bras 501 et sont mises en mouvement respectivement par les actionneurs de cadrage latéral 602 et de cadrage longitudinal 604 entre une position écartée dans laquelle la découpe 2 peut être dégagée et une position serrée dans laquelle, lorsque la découpe 2 est dans le plan P, elle est localisée à l'endroit souhaité en vue de son évacuation de la zone de dépose 400 (Cf. figure 9).

Avec cette variante de réalisation, le dispositif 100 de dépilage et de localisation en 2D selon l'invention fonctionne selon un cycle comportant les étapes suivantes.

Tout d'abord, en référence à la figure 7, l'organe de préhension 500 vient saisir, à l'aide des ventouses 502, la découpe 2 située du côté arrière du magasin 300 en contact, puis extrait cette découpe 2 du magasin 3.

Ensuite, la manivelle 504 pivote autour du deuxième axe de rotation 505 grâce à l'action dudit organe d'entraînement, suivant le sens S+, de manière à faire pivoter l'organe de préhension 500 afin de transférer la découpe 2 au droit de la zone de dépose 400 de la machine à emballer, conformément à la figure 8.

La manivelle 504 continue à pivoter pour faire descendre le bras 501 et mettre en contact la découpe 2 avec le plan P. Simultanément, on coupe le vide pour libérer la découpe 2 des ventouses 502 afin que la découpe 2 soit retenue par les moyens de positionnement 600 qui la positionnent correctement de manière à ce que, lorsque la découpe 2 arrive sur le plan P de la zone de dépose 400, elle soit correctement localisée dans l'espace, conformément aux figures 9 et 10.

Ensuite, les actionneurs de cadrage latéral 602 et de cadrage longitudinal 604 reviennent à leur position initiale pour libérer la découpe 2 et permettre son évacuation de la zone de dépose 400, puis la manivelle 505 pivote autour du deuxième axe de rotation 56 grâce à l'action dudit organe d'entrainement selon le sens opposé à S+, pour ramener le bras 501 dans la position représentée sur la figure 7 afin de reprendre une découpe 2 et recommencer un nouveau cycle.

Dans une seconde variante de réalisation non représentée, le dispositif de dépilage et de localisation en 2D diffère des dispositifs 1,100 précédemment décrits en ce que l'organe de préhension comporte un bras robotisé muni à son extrémité libre d'une pluralité de ventouses. Ledit bras robotisé est apte à transférer la découpe située dans le plan M dudit magasin vers le plan P de ladite zone de dépose, ledit magasin étant, par exemple ,tel que son plan P est horizontal, l'arrière du magasin étant orienté vers le haut. Ledit bras robotisé est alors équipé de ventouses escamotables et associé avec des moyens de positionnement identiques aux moyens de positionnement 600 précédemment décrits.

### Possibilité d'application industrielle

On comprend bien que le dispositif 1 de dépilage et de localisation en 2D d'une découpe 2 à plat, selon l'invention s'applique plus particulièrement à des découpes 2 en carton ondulé ou non pour alimenter des machines à emballer, mais il peut également être utilisé pour des feuilles en papier par exemple et pour tout autre type de machine.

## Revendications

1. Dispositif (1, 100) de dépilage et de localisation en 2D de découpes (2) à plat de forme globalement rectangulaire destinées à être mis en forme par une machine à emballer, ledit dispositif (1, 100) comportant :
- un magasin (3,300) comprenant au moins un plan de pose (31) sensiblement horizontal apte à recevoir l'un des bords des découpes (2) et une butée arrière basse (32) et une butée arrière haute (33) définissant un plan M sur lequel repose chaque découpe (2) venant en appui sur lesdites butées arrières basse (32) et haute (33),
- une zone de dépose (4,400) comprenant un plan P sensiblement horizontal sur lequel chaque découpe (2) se trouve avant son évacuation de ladite zone de dépose (4,400) et
- un organe de préhension (5,500) mobile comportant au moins un bras (51,501) télescopique ou rotatif de type porte-ventouse muni d'une pluralité de ventouses (52,502) à l'une de ses extrémités et apte à transférer la découpe (2) située dans le plan M dudit magasin (3,300), au moins jusqu'au droit de ladite zone de dépose (4,400),
ledit dispositif (1,100) étant **caractérisé en ce qu'**il comporte des moyens de positionnement (6,600) agencés pour positionner chaque découpe (2), lorsqu'elle est libérée des ventouses (52,502) puis déplacée entre une position au droit de la zone de dépose (4,400) et une position sur le plan P de cette dernière, selon deux directions perpendiculaires contenues dans ledit plan P et correspondant à la largeur et à la longueur de ladite découpe (2).

2. Dispositif (1) selon la revendication 1 **caractérisé en ce que** l'organe de préhension (5) comporte un bras (51) télescopique de type porte-ventouse muni d'une pluralité de ventouses (52) à l'une de ses extrémités et monté pivotant autour d'un premier axe de rotation (53) sensiblement parallèle au plan M du magasin (3) et au plan P de la zone de dépose (4), des moyens de soutien (54) mobiles des découpes (2) disposés de part et d'autre dudit bras (51), et une manivelle (55) montée pivotante à l'une de ses extrémités autour d'un deuxième axe de rotation (56) sensiblement parallèle audit premier axe de rotation (53) et entrainée en rotation par un organe d'entraînement, ladite manivelle (55) étant solidaire de manière coulissante par son extrémité libre à l'extrémité libre dudit bras (51) pour entrainer ce dernier en rotation autour du premier axe de rotation (53).

3. Dispositif (1) selon la revendication 2 **caractérisé en ce que** la zone de dépose (4) est telle que son plan P est situé à l'arrière et au-dessus du magasin (3).

4. Dispositif (1) selon l'une quelconque des revendications 2 ou 3, **caractérisé en ce que** les moyens de positionnement (6) sont solidaires de la zone de dépose (4) et comportent au moins :
- une butée latérale (61) fixe sur laquelle vient s'appuyer l'une des largeurs de chaque découpe (2) sous la poussée d'un actionneur de cadrage latéral (62) disposé en vis-à-vis de ladite butée latérale (61) et agissant sur l'autre largeur de ladite découpe (2),
- une butée longitudinale (63) fixe sur laquelle vient s'appuyer l'une des longueurs de chaque découpe (2), une fois transférée à la zone de dépose (4), sous la poussée d'un actionneur de cadrage longitudinal (64) disposé en vis-à-vis de ladite butée longitudinale (63) et agissant sur l'autre longueur de ladite découpe (2).

5. Dispositif (1) selon la revendication 1, **caractérisé en ce que** l'organe de préhension (500) comporte un bras (501) télescopique du type porte-ventouse muni d'une pluralité de ventouses (502) à l'une de ses extrémités et monté pivotant autour d'un premier axe de rotation (503) sensiblement parallèle au plan M du magasin (300) et au plan P de la zone de dépose (400), et une manivelle (504) montée pivotante à l'une de ses extrémités autour d'un deuxième axe de rotation (505) sensiblement parallèle audit premier axe de rotation (503) et entrainée en rotation par un organe d'entraînement, ladite manivelle (504) étant solidaire de manière coulissante par son extrémité libre à l'extrémité libre du bras (501) pour entrainer ce dernier en rotation autour du premier axe de rotation (503).

6. Dispositif (1) selon la revendication 5, **caractérisé en ce que** la zone de dépose (400) est telle que le plan P est situé à l'arrière et en-dessous du magasin (300).

7. Dispositif (1) selon l'une quelconque des revendications 5 ou 6, **caractérisé en ce que** les moyens de positionnement (600) sont solidaires du bras (501) et comportent au moins :
- deux butées latérales (601) agencées pour être disposées en vis-à-vis de part et d'autre de la découpe (2) saisie par l'organe de préhension (500) selon la largeur de ladite découpe (2).
- deux butées longitudinales (603) agencées pour être disposées en vis-à-vis de part et d'autre de la découpe (2) saisie par l'organe de préhension (500) selon la longueur de ladite découpe (2),
lesdites butées latérales (601) et longitudinales (603) sont montées pivotantes sur le bras (501) et sont mises en mouvement respectivement par les actionneurs de cadrage latéral (602) et de cadrage longitudinal (604) entre une position écartée dans laquelle la découpe (2) peut être dégagée et une position serrée dans laquelle, lorsque la découpe (2) est dans le plan P, elle est localisée à l'endroit souhaité en vue de son évacuation de la zone de dépose (400).

8. Dispositif (1) selon l'une quelconque des revendications 1 à 7, **caractérisé en ce que** la butée arrière haute (33) est décalée de ladite butée arrière basse (32) vers l'arrière du magasin (3,300) de sorte à avoir le plan M incliné vers l'arrière du magasin (3,300).

9. Dispositif (1) selon la revendication 1, **caractérisé en ce que** l'organe de préhension comporte un bras robotisé muni d'une pluralité de ventouses escamotables et **en ce que** le magasin est tel que son plan M est horizontal, l'arrière du magasin étant orienté vers le haut.

10. Dispositif (1) selon la revendication 9, **caractérisé en ce que** les moyens de positionnement sont solidaires du bras et comportent au moins :
- deux butées latérales agencées pour être disposées en vis-à-vis de part et d'autre de la découpe saisie par l'organe de préhension selon la largeur de ladite découpe.
- deux butées longitudinales agencées pour être disposées en vis-à-vis de part et d'autre de la découpe saisie par l'organe de préhension selon la longueur de ladite découpe,
lesdites butées latérales et longitudinales sont montées pivotantes sur le bras et sont mises en mouvement respectivement par les actionneurs de cadrage latéral et de cadrage longitudinal entre une position écartée dans laquelle la découpe peut être dégagée et une position serrée dans laquelle, lorsque la découpe est dans le plan P, elle est localisée à l'endroit souhaité en vue de son évacuation de la zone de dépose.

## Patentansprüche

1. Vorrichtung (1, 100) zum Vereinzeln und zum zweidimensionalen Lokalisieren von flachen Zuschnitten (2) von allgemein rechteckiger Form, die dazu bestimmt sind, von einer Verpackungsmaschine in Form gebracht zu werden, wobei die Vorrichtung (1, 100) umfasst:
- ein Magazin (3, 300), das mindestens eine im Wesentlichen horizontale Auflageebene (31), die in der Lage ist, eine der Kanten der Zuschnitte (2) aufzunehmen, und einen hinteren unteren Anschlag (32) und einen hinteren oberen Anschlag (33) umfasst, die eine Ebene M definieren, auf der jeder Zuschnitt (2), der am hinteren unteren (32) und oberen (33) Anschlag in Anlage geht, ruht,
- eine Ablagezone (4, 400), die eine im Wesentlichen horizontale Ebene P umfasst, auf der sich jeder Zuschnitt (2) vor seiner Verbringung aus der Ablagezone (4, 400) befindet, und
- ein bewegliches Greiforgan (5, 500), das mindestens einen Teleskop- oder Dreharm (51, 501) vom Typ Saugträger umfasst, der an einem seiner Enden mit einer Vielzahl von Saugern (52, 502) ausgestattet und in der Lage ist, den Zuschnitt (2), der in der Ebene M des Magazins (3, 300) liegt, mindestens bis zur Ablagezone (4, 400) zu transferieren,
wobei die Vorrichtung (1, 100) **dadurch gekennzeichnet ist, dass** sie Positionierungsmittel (6, 600) umfasst, die dafür eingerichtet sind, jeden Zuschnitt (2), wenn er von den Saugern (52, 502) freigegeben und anschließend zwischen einer Position an der Ablagezone (4, 400) und einer Position auf der Ebene P dieser letzteren fortbewegt wird, entlang zwei senkrechten Richtungen zu positionieren, die in der Ebene P enthalten sind und der Breite und der Länge des Zuschnitts (2) entsprechen.

2. Vorrichtung (1) nach Anspruch 1, **dadurch gekennzeichnet, dass** das Greiforgan (5) einen Teleskoparm (51) vom Typ Saugträger, der an einem seiner Enden mit einer Vielzahl von Saugern (52) ausgestattet und um eine im Wesentlichen zur Ebene M des Magazins (3) und zur Ebene P der Ablagezone (4) parallele erste Drehachse (53) schwenkbar angebracht ist, bewegliche Haltemittel (54) der Zuschnitte (2), die auf beiden Seiten des Arms (51) angeordnet sind, und eine Kurbel (55) umfasst, die an einem ihrer Enden um eine im Wesentlichen zur ersten Drehachse (53) parallele zweite Drehachse (56) schwenkbar angebracht ist und von einem Antriebsorgan drehend angetrieben wird, wobei die Kurbel (55) über ihr freies Ende verschieblich fest mit dem freien Ende des Arms (51) verbunden ist, um diesen letzteren um die erste Drehachse (53) drehend anzutreiben.

3. Vorrichtung (1) nach Anspruch 2, **dadurch gekennzeichnet, dass** die Ablagezone (4) derart ist, dass ihre Ebene P hinter und über dem Magazin (3) liegt.

4. Vorrichtung (1) nach einem der Ansprüche 2 oder 3, **dadurch gekennzeichnet, dass** die Positionierungsmittel (6) fest mit der Ablagezone (4) verbunden sind und mindestens umfassen:
- einen festen Seitenanschlag (61), an dem sich eine der Breiten jedes Zuschnitts (2) unter dem Druck eines Seitenausrichtungsaktors (62), der dem Seitenanschlag (61) gegenüberliegend angeordnet ist und auf die andere Breite des Zuschnitts (2) wirkt, anlegt,
- einen festen Längsanschlag (63), an dem sich eine der Längen jedes Zuschnitts (2), sobald derselbe zur Ablagezone (4) transferiert ist, unter dem Druck eines Längsausrichtungsaktors (64), der dem Längsanschlag (63) gegenüberliegend angeordnet ist und auf die andere Länge des Zuschnitts (2) wirkt, anlegt.

5. Vorrichtung (1) nach Anspruch 1, **dadurch gekennzeichnet, dass** das Greiforgan (500) einen Teleskoparm (501) vom Typ Saugträger, der an einem seiner Enden mit einer Vielzahl von Saugern (502) ausgestattet und um eine im Wesentlichen zur Ebene M des Magazins (300) und zur Ebene P der Ablagezone (400) parallele erste Drehachse (503) schwenkbar angebracht ist, und eine Kurbel (504) umfasst, die an einem ihrer Enden um eine im Wesentlichen zur ersten Drehachse (503) parallele zweite Drehachse (505) schwenkbar angebracht ist und von einem Antriebsorgan drehend angetrieben wird, wobei die Kurbel (504) über ihr freies Ende verschieblich fest mit dem freien Ende des Arms (501) verbunden ist, um diesen letzteren um die erste Drehachse (503) drehend anzutreiben.

6. Vorrichtung (1) nach Anspruch 5, **dadurch gekennzeichnet, dass** die Ablagezone (400) derart ist, dass die Ebene P hinter und unter dem Magazin (300) liegt.

7. Vorrichtung (1) nach einem der Ansprüche 5 oder 6, **dadurch gekennzeichnet, dass** die Positionierungsmittel (600) fest mit dem Arm (501) verbunden sind und mindestens umfassen:
- zwei Seitenanschläge (601), die dafür eingerichtet sind, auf beiden Seiten des vom Greiforgan (500) gegriffenen Zuschnitts (2) entlang der Breite des Zuschnitts (2) gegenüberliegend angeordnet zu werden,
- zwei Längsanschläge (603), die dafür eingerichtet sind, auf beiden Seiten des vom Greiforgan (500) gegriffenen Zuschnitts (2) entlang der Länge des Zuschnitts (2) gegenüberliegend angeordnet zu werden,
wobei die Seiten- (601) und Längsanschläge (603) schwenkbar am Arm (501) angebracht sind und jeweils vom Seitenausrichtungs- (602) und dem Längsausrichtungsaktor (604) zwischen einer beabstandeten Position, in der der Zuschnitt (2) gelöst werden kann, und einer eingespannten Position in Bewegung gebracht werden, an der, wenn sich der Zuschnitt (2) in der Ebene P befindet, er an der im Hinblick auf seine Verbringung aus der Ablagezone (400) gewünschten Stelle lokalisiert ist.

8. Vorrichtung (1) nach einem der Ansprüche 1 bis 7, **dadurch gekennzeichnet, dass** der hintere obere Anschlag (33) zum hinteren unteren Anschlag (32) zur Hinterseite des Magazins (3, 300) versetzt ist, sodass die Ebene M zur Hinterseite des Magazins (3, 300) geneigt ist.

9. Vorrichtung (1) nach Anspruch 1, **dadurch gekennzeichnet, dass** das Greiforgan einen Roboterarm umfasst, der mit einer Vielzahl von versenkbaren Saugern ausgestattet ist, und dadurch, dass das Magazin derart ist, dass seine Ebene M horizontal ist, wobei die Hinterseite des Magazins nach oben gerichtet ist.

10. Vorrichtung (1) nach Anspruch 9, **dadurch gekennzeichnet, dass** die Positionierungsmittel fest mit dem Arm verbunden sind und mindestens umfassen:
- zwei Seitenanschläge, die dafür eingerichtet sind, auf beiden Seiten des vom Greiforgan gegriffenen Zuschnitts entlang der Breite des Zuschnitts gegenüberliegend angeordnet zu werden,
- zwei Längsanschläge, die dafür eingerichtet sind, auf beiden Seiten des vom Greiforgan gegriffenen Zuschnitts entlang der Länge des Zuschnitts gegenüberliegend angeordnet zu werden,
wobei die Seiten- und Längsanschläge schwenkbar am Arm angebracht sind und jeweils vom Seitenausrichtungs-und dem Längsausrichtungsaktor zwischen einer beabstandeten Position, in der der Zuschnitt gelöst werden kann, und einer eingespannten Position in Bewegung gebracht werden, an der, wenn sich der Zuschnitt in der Ebene P befindet, er an der im Hinblick auf seine Verbringung aus der Ablagezone gewünschten Stelle lokalisiert ist.

## Claims

1. Device (1, 100) for the unstacking and 2D location of flat blanks (2) with a roughly rectangular shape intended to be made up by a packaging machine, said device (1, 100) comprising:
- a magazine (3, 300) comprising at least one substantially horizontal placing plane (31) able to receive one of the edges of the blanks (2) and a bottom rear stop (32) and a top rear stop (33) defining a plane M on which there rests each blank (2) coming into abutment on said bottom (32) and top (33) rear stops,
- a depositing area (4, 400) comprising a substantially horizontal plane P on which each blank (2) is situated before it is discharged from said depositing area (4, 400), and
- a movable gripping member (5, 500) comprising at least one telescopic or rotary arm (51, 501) of the sucker holder type provided with a plurality of suckers (52, 502) at one of the ends thereof and able to transfer the blank (2) situated in the plane M of said magazine (3, 300), at least until it is in line with said depositing area (4, 400),
said device (1, 100) being **characterised in that** it comprises positioning means (6, 600) arranged to position each blank (2) when it is released from the suckers (52, 502) and then moved between a position in line with the depositing area (4, 400) and a position on the plane P of the latter, in two perpendicular directions contained in said plane P and corresponding to the width and length of said blank (2).

2. Device (1) according to claim 1, **characterised in that** the gripping member (5) comprises a telescopic arm (51) of the sucker holder type provided with a plurality of suckers (52) at one of the ends thereof and mounted so as to pivot about a first rotation axis (53) substantially parallel to the plane M of the magazine (3) and to the plane P of the depositing area (4), movable means (54) for supporting the blanks (2) disposed on either side of said arm (51), and a crank (55) mounted so as to pivot at one of the ends thereof about a second rotation axis (56) substantially parallel to said first rotation axis (53) and rotated by a drive member, said crank (55) being slidably secured by the free end thereof to the free end of said arm (51) in order to rotate the latter about the first rotation axis (53).

3. Device (1) according to claim 2, **characterised in that** the depositing area (4) is such that the plane P thereof is situated at the rear of and above the magazine (3).

4. Device (1) according to either claim 2 or claim 3, **characterised in that** the positioning means (6) are integral with the depositing area (4) and comprise at least:
- a fixed lateral stop (61) on which one of the widths of each blank (2) comes to bear under the thrust of a lateral framing actuator (62) disposed opposite said lateral stop (61) and acting on the other width of said blank (2),
- a fixed longitudinal stop (63) on which one of the lengths of each blank (2) comes to bear, once transferred to the depositing area (4), under the thrust of a longitudinal framing actuator (64) disposed opposite said longitudinal stop (63) and acting on the other length of said blank (2).

5. Device (1) according to claim 1, **characterised in that** the gripping member (500) comprises a telescopic arm (501) of the sucker holder type provided with a plurality of suckers (502) at one of the ends thereof and mounted so as to pivot about a first rotation axis (503) substantially parallel to the plane M of the magazine (300) and to the plane P of the depositing area (400), and a crank (504) mounted so as to pivot at one of the ends thereof about a second rotation axis (505) substantially parallel to said first rotation axis (503) and rotated by a drive member, said crank (504) being slidably secured by the free end thereof to the free end of the arm (501) in order to rotate the latter about the first rotation axis (503).

6. Device (1) according to claim 5, **characterised in that** the depositing area (400) is such that the plane P is situated at the rear of and below the magazine (300).

7. Device (1) according to either claim 5 or claim 6, **characterised in that** the positioning means (600) are secured to the arm (501) and comprise at least:
- two lateral stops (601) arranged so as to be disposed opposite each other on either side of the blank (2) gripped by the gripping member (500) along the width of said blank (2),
- two longitudinal stops (603) arranged so as to be disposed opposite each other on either side of the blank (2) gripped by the gripping member (500) along the length of said blank (2),
said lateral (601) and longitudinal (603) stops are mounted so as to pivot on the arm (501) and are moved respectively by the lateral framing actuator (602) and longitudinal framing actuator (604) between a separated position in which the blank (2) can be released and a gripped position in which, when the blank (2) is in the plane P, it is located at the required place with a view to discharge thereof from the depositing area (400).

8. Device (1) according to any of claims 1 to 7, **characterised in that** the top rear stop (33) is offset from said bottom rear stop (32) towards the rear of the magazine (3, 300) so as to have the plane M inclined towards the rear of the magazine (3, 300).

9. Device (1) according to claim 1, **characterised in that** the gripping member comprises a robotic arm provided with a plurality of retractable suckers and **in that** the magazine is such that the plane M thereof is horizontal, the rear of the magazine being oriented upwards.

10. Device (1) according to claim 9, **characterised in that** the positioning means are secured to the arm and comprise at least:
- two lateral stops arranged so as to be disposed opposite each other on either side of the blank gripped by the gripping member along the width of said blank,
- two longitudinal stops arranged so as to be disposed opposite each other on either side of the blank gripped by the gripping member along the length of said blank,
said lateral and longitudinal stops are mounted so as to pivot on the arm and are moved respectively by the lateral framing actuator and longitudinal framing actuator between a separated position in which the blank can be released and a gripped position in which, when the blank is in the plane P, it is located at the required place with a view to discharge thereof from the depositing area.
